# EUROPÄISCHE PATENTANMELDUNG

(11) **EP 2 144 210 A1**
(43) Veröffentlichungstag der Anmeldung: **13.01.2010**
(21) Anmeldenummer: 08012525.5
(22) Anmeldetag: 10.07.2008
(51) Int. Cl.: G08B 13/24, B65D 79/02

(54) **Verfahren und bidirektionale Kommunikationseinheit zur Sicherstellung eines geeigneten Transportweges für ein Transportstück**

(71) Anmelder: Siemens Schweiz AG, 8047 Zürich (CH)
(72) Erfinder: Sprich, Olaf, 8914 Aeugst a.A. (CH); Käch, Thomas, 3400 Burgdorf (CH)
(74) Vertreter: Fischer, Michael

(57) **Zusammenfassung**

Der vorliegenden Erfindung liegt die Aufgabe zugrunde, Massnahmen anzugeben, mit denen Wertsendungen (Transportstücke von besonderem Wert) während ihrer Beförderung verfolgt und auf Abweichungen des Transportweges überwacht werden können.

Diese Aufgabe wird erfindungsgemäss durch ein Verfahren und eine bidirektionale Kommunikationseinheit zur Sicherstellung eines geeigneten Transportweges für ein Transportstück gelöst, bei denen dem Transportstück (2, 30 bis 44) ein aktiver RFID-Transponder (4) zugeordnet ist, der mit mindestens einem Sensorelement (8) gekoppelt ist, wobei das mindestens eine Sensorelement (8) mindestens eine Umgebungseigenschaft auf dem Transportweg (TW) detektiert und mittels des aktiven RFID-Transponders (4) eine Warnmeldung (WS) abgesetzt wird, wenn die mindestens eine Umgebungseigenschaft einen vordefinierten Grenzwert unter- oder überschreitet.

Auf diese Weise kann die mit dem Transportstück gekoppelte bidirektionale Kommunikationseinheit Warnmeldungen absetzen, sobald im Rahmen der vordefinierten Toleranzen von den für den Transportweg vorgesehenen Umgebungseigenschaften abgewichen wird. Eine Warnmeldung wird auf diese Weise zum Beispiel dann abgesetzt, wenn das Transportstück zeitlich und/oder räumlich von dem vorgesehenen Transportweg entfernt wird oder wenn das Transportstück unerlaubt aus einem Pulk von Sendungen vereinzelt entfernt wird oder wenn das Transportstück insofern vom vorgesehenen Transportweg abweicht, als die verschlossene Wertsendung unbefugt geöffnet und damit unerwartet einer gewissen Lichtmenge oder einer veränderten Umgebungsgaszusammensetzung ausgesetzt wird (z.B. verschlossen unter N2-Atmosphäre und unerlaubt geöffnet in Umgebungsluft).

## Beschreibung

Die vorliegende Erfindung betrifft ein Verfahren und eine bidirektionale Kommunikationseinheit zur Sicherstellung eines geeigneten Transportweges für ein Transportstück.

Im Besonderen Wertsendungen werden heutzutage in gesonderten Transportkanälen und in der Regel in speziellen, verschliess-und versiegelbaren Transportbehältern befördert. Die Postunternehmen und jegliche Art von Logistikunternehmen haben für diesen Zweck entsprechende in der Regel kostspielige Vorkehrungen getroffen. Im Besonderen die gesonderten Transporte, die Spezialbehälter, die zusätzliche Überwachung durch Personal und ähnliches verteuern derartige Transporte beträchtlich gegenüber normalen Transportroutinen.

Aus diesem Grund liegt der vorliegenden Erfindung daher die Aufgabe zugrunde, Massnahmen anzugeben, mit denen Wertsendungen (Transportstücke von besonderem Wert) während ihrer Beförderung verfolgt und auf Abweichungen des Transportweges überwacht werden können.

Diese Aufgabe wird bezüglich des Verfahrens erfindungsgemäss durch ein Verfahren zur Sicherstellung eines geeigneten Transportweges für ein Transportstück gelöst, bei dem dem Transportstück ein aktiver RFID-Transponder zugeordnet ist, der mit mindestens einem Sensorelement gekoppelt ist, wobei das mindestens eine Sensorelement mindestens eine Umgebungseigenschaft auf dem Transportweg detektiert und mittels des aktiven RFID-Transponders eine Warnmeldung abgesetzt wird, wenn die mindestens eine Umgebungseigenschaft einen vordefinierten Grenzwert unter- oder überschreitet.

Bezüglich der bidirektionalen Kommunikationseinheit wird diese Aufgabe erfindungsgemäss durch eine bidirektionale Kommunikationseinheit zur Sicherstellung eines geeigneten Transportweges für ein Transportstück mit einem dem Transportstück zuordenbaren aktiven RFID-Transponder gelöst, der.mit mindestens einem Sensorelement gekoppelt ist, wobei das mindestens eine Sensorelement mindestens eine Umgebungseigenschaft auf dem Transportweg detektiert und der aktiven RFID-Transponders ein Mittel zum Absetzen einer Warnmeldung umfasst, wenn die mindestens eine Umgebungseigenschaft einen vordefinierten Grenzwert unter-oder überschreitet.

Auf diese Weise kann die mit dem Transportstück gekoppelte bidirektionale Kommunikationseinheit Warnmeldungen absetzen, sobald im Rahmen der vordefinierten Toleranzen von den für den Transportweg vorgesehenen Umgebungseigenschaften abgewichen wird. Eine Warnmeldung wird auf diese Weise zum Beispiel dann abgesetzt, wenn das Transportstück zeitlich und/oder räumlich von dem vorgesehenen Transportweg entfernt wird oder wenn das Transportstück unerlaubt aus einem Pulk von Sendungen vereinzelt entfernt wird oder wenn das Transportstück insofern vom vorgesehenen Transportweg abweicht, als die verschlossene Wertsendung unbefugt geöffnet und damit unerwartet eine gewissen Lichtmenge oder einer veränderten Umgebungsgaszusammensetzung ausgesetzt wird (z.B. verschlossen unter N2-Atmosphäre und unerlaubt geöffnet in Umgebungsluft).

In einer besonders zweckmässigen Ausgestaltung der vorliegenden Erfindung kann die mindestens eine Umgebungseigenschaft und das zugehörige Sensorelement aus der nachfolgenden Gruppe ausgewählt sein, wobei auch beliebige Kombinationen in zweckmässiger Weise möglich sein können:
a) Lichtstärke und Lichtsensor;
b) Temperatur und Temperatursensor;
c) Feuchtigkeit und Feuchtigkeitssensor;
d) Druck und Drucksensor;
e) Beschleunigung und Beschleunigungssensor;
f) Gaszusammensetzung und Gasanalysesensor;
g) Signalstärke eines RFID-Controllers und
   Empfängsstärkeermittler; und
h) Zugehörigkeit zu einem Ensemble von RFID-Transpondern und Mittel zum Überprüfen des räumlichen Abstandes der im Ensemble definierten RFID-Transponder.

In einer besonders bevorzugten Ausgestaltung der vorliegenden Erfindung kann die Warnmeldung als drahtlos übertragene Information und/oder als akustisches Signal und/oder als optisches Signal abgesetzt wird. Damit kann die Warnmeldung einerseits von einem RFID-Controller empfangen und an ein Überwachungssystem weitergegeben werden, das zum Beispiel grossflächig Alarme auslöst oder Türen sperrt, oder andererseits ist so möglich, dass die am Transportstück selbst befestigte bidirektionale Kommunikationseinrichtung durch Licht- und Warntöne auf sich aufmerksam macht.

Wenn beispielsweise eine mit einem Lichtsensor ausgerüstete bidirektionale Kommunikationseinheit an einer Wertsendung angebracht wird, dann passiert dies in der Regel auf Tageslicht- oder Arbeitsraumbeleuchtungsniveau. Erst nach dem Verpacken in einem zumindest weitgehend lichtdichten Behältnis muss die Grenzwertüberwachung funktionieren, da ja das (unbefugte) Öffnen dieses Behältnisses durch das Ansprechen des Lichtsensors das Warnsignal auslösen soll, was zwar nicht gegen das (unbefugte) Öffnen schützen kann, aber natürlich sehr wohl auf das (unbefugte) Öffnen aufmerksam macht. Es ist daher sinnvoll, wenn ein Mittel zur Untersuchung einer Unter- oder Überschreitung des Grenzwertes mit einem vordefinierten Zeitversatz aktivierbar ist, beispielsweise einer Zeitspanne zum Verpacken des Transportstücks in dem lichtdichten Behältnis.

Damit aber nun auch authorisierte Personen zum Beispiel das vorgängig verschlossene Transportstück wieder aus dem Behältnis nehmen können, ohne dass eine Warnmeldung abgesetzt wird, kann es vorgesehen sein, ein Mittel zum Absetzen einer Warnmeldung so auszugestalten, dass es mittels eines extern zugeführten Signals zumindest temporär deaktivierbar ist. So kann zum Beispiel ein RFID-Controller innerhalb einer authorisierten Öffnungszone ein Raumsignal aussenden, dass das Absetzen der Warnsignale unterdrückt, solange der RFID-Transponder dieses Raumsignal erfasst.

Die Erfindung wird nachfolgend anhand der Zeichnung beispielsweise näher erläutert. Dabei zeigen:
- Figur 1: eine Wertsendung mit einer darauf angebrachten bidirektionalen Kommunikationseinheit;
- Figur 2: die Wertsendung mit der darauf angebrachten bidirektionalen Kommunikationseinheit in einer geschlossenen Transportbox (a) und in der nun unbefugt geöffneten Transportbox (b); und
- Figur 3: eine Aufsicht auf ein Logistikzentrum zur Verteilung von Wertsendungen.

Figur 1 zeigt eine Wertsendung 2 nach der Art eines verschlossenen Briefumschlags. Auf der Wertsendung 2 wird eine bidirektionale Kommunikationseinheit, nachfolgend kurz Tag 4 genannt, angebracht. Dieser Tag 4 ist mit einer bidirektional funkenden RFID-Technologie ausgestattet, was mit einem Blitzsymbol 6 und den Angaben IS und RS ausgedrückt werden soll. Mit IS sind dabei die Identifikationssignale IS gemeint, die von dem Tag 4 gefunkt werden. Mit RS sind allgemein die Controller- oder auch Registrierungsaufforderungssignale RS gemeint, die von einem RFID-Controller ausgesendet werden. Der Tag 4 umfasst weiter einen Helligkeitssensor 8, was durch eine Lichtwelle γ illustriert werden soll, und einen Lautsprecher 10, was durch Schallwellen ν illustriert sein soll. Der Tag 4 verfügt dabei weiter über eine hier nicht weiter dargestellt Logikeinheit, mit der der Empfang und die Aussendung der Funksignale RS, IS sowie der Helligkeitssensor 8 und der Lautsprecher 10 gesteuert werden. Weiter umfasst der Tag 4 einen Betätigungsknopf 12, durch dessen Drücken die Logikeinheit mit einer Zeitverzögerung von hier einer Minute die am Helligkeitssensor 8 gemessene Lichtstärke auf einen vordefinierten Grenzwert überwacht. Dieser Grenzwert liegt vorliegend auf dem Niveau annähernder Dunkelheit. Wird nun an dem Helligkeitssensor 8 nach dem Drücken des Betätigungsknopfs 12 und nach dem darauffolgenden Ablaufen der Zeitverzögerung noch eine Lichtstärke oberhalb dieses Grenzwert detektiert, steuert die Logikeinheit den Lautsprecher 10 zur Aussendung eines Warnsignals WS an.

Die Figur 2 zeigt nun, in welcher Weise der vorliegende Tag 4 somit als Schutz gegen eine Verletzung einer Umgebungseigenschaft eines vorgeschriebenen Transportweges verwendet werden kann. Der vorgesehene Transportweg ist hierbei der Weg von einem Absender zu einem Empfänger mit der Umgebungseigenschaft der Integrietät der Wertsendung 2 entlang dieses Weges. Zum Transport der Wertsendung 2 wird diese daher in eine lichtdichte Box 14 mit wiederverschliessbarem Deckel 16 eingelegt. Mit dem Drücken des Betätigungsknopfes 12 am Tag 4 bleibt daher einer Packperson die Zeitspanne der Zeitverzögerung, um die Wertsendung 2 unter Tageslicht oder Arbeitsraumbeleuchtung in die lichtdichte Box 14 einzulegen und den Deckel 16 zu verschliessen.

Nach Ablauf der Zeitverzögerung fragt die Logikeinheit nun ständig den Wert des Helligkeitssensors 8 ab. Der Tag 4 selbst kann dabei auch durch die Box 14 hindurch periodisch wiederkehrend oder auch durch das Registrierungsaufforderungssignal RS getriggert seine Identifizierungssignale IS senden. Solange, wie sich die Wertsendung in der verschlossenen Box befindet, wird der vordefinierte Grenzwert für die Helligkeit nicht überschritten, was im Figurenteil a) dargestellt ist. Öffnet nun aber jemand unbefugt die Box 14, um der Wertsendung 2 habbar zu werden, wird von der Logikeinheit sofort die Aussendung von Warnsignalen WS über den Lautsprecher 10 veranlasst, wenn dies bei einer Beleuchtungsstärke oberhalb des Grenzwerts vorgenommen wird. Die Warnsignale 10 ziehen daher sofort die Aufmerksamkeit auf die Wertsendung 2, sodass es einem Dieb wesentlich erschwert wird, die Wertsendung 2 zu stehlen. Es ist an dieser Stelle leicht einsehbar, dass der Helligkeitssensor 8 auch als Drucksensor (Evakuierung der Box 14 nach deren Verschluss) oder auch etwas aufwendiger auch als Gassensor (Verschluss der Box 14 mit Schutzgasspülung) oder in sonst wie geeigneter Weise ausgestaltet sein kann. Anstelle der physisch vorhandenen Box könnte aber die Signalstärke eines RFID-Controller gemessen werden, so dass beispielsweise Warnsignale WS abgesetzt werden, wenn die Wertsendung 2 zu weit von einem oder mehreren RFID-Controllern entfernt wird und das empfangene Signal des Controllers, z.B. Signal RS, zu schwach geworden ist.

Figur 3 zeigt nun in schematischer Ansicht eine Aufsicht auf ein stark für die beispielhafte Darstellung vereinfachtes Logistikzentrum 20, das mehrere Räume 22, 24, 26 aufweist. Der Raum 22 umfasst dabei ein Förderband 28, auf dem vorliegend Wertsendungen 30 bis 40 gefördert werden. Diese Wertsendungen 30 bis 40 stellen einen Wertsendungsverband dar, zu dem auch eine im Raum 24 befindliche Wertsendung 42 und eine im Raum 26 befindliche Wertsendung 44 gehören. Zu jedem dieser Räume 22, 24, 26 sind entsprechende RFID-Controller 46, 48, 50 und 52 zugeordnet, die die von den Wertsendungen abgesetzten Identifikationssignale IS empfangen und verarbeiten (beispielhaft nur für die Wertsendung 38 dargestellt). Die RFID-Controller 46 bis 52 sind mit einer hier nicht weiter dargestellten Kontrolleinheit gekoppelt, die auch die empfangenen Identifizierungssignale IS der RFID-Controller verarbeitet. Die Kontrolleinheit ist vorliegend so programmiert worden, dass sie die Wertsendungen 30 bis 44 im Sinne einer Umgebungseigenschaft des vorgesehenen Beförderungsweges als eng zusammenhängenden Verband erwartet.

Die RFID-Controller 46, 48 für den Raum 22 senden entsprechend Registrierungsaufforderungssignale RS aus, die von den Wertsendungen 30 bis 44 mit dem Senden der Identifizierungssignale IS bei dem Antransport durch eine Lagerpforte 52 beantwortet werden. Im vorliegenden Ausführungsbeispiel senden die RFID-Controller 46, 48 daraufhin ein "Verband komplett"-Signal aus, dessen Eingang hier vorliegend als überwachter Grenzwert auf den den Wertsendungen zugeordneten Tags bestimmt ist. Mit anderen Worten bedeutet dies, das von Tags des Verbandes solange keine Warnsignale WS ausgesendet werden, wie das "Verband komplett"-Signal mit einer ausreichenden Signalstärke empfangen wird.

Vorliegend sind aber nun zwei Wertsendungen 42 und 44 aus dem ursprünglich vollständigen Verband entfernt worden. Bezüglich des Wertstücks 44 handelt es sich in dem vorliegenden Ausführungsbeispiel bei dem Raum 26 um einen speziell ausgestalteten Raum, in dem derartige Wertsendung auch aus einen Verband herausgelöst und beispielsweise geöffnet werden dürfen. Hierzu sendet der RFID-Controller 52 auf diesen Raum 26 limitiert ein Protektionssignal PS aus, dessen Empfang auf dem Tag den Tag stummschaltet, d.h. der Tag setzt keine Warnsignale ab, obwohl der überwachte Grenzwert - hier das Vorliegen des "Verband komplett"-Signals mit ausreichender Signalstärke - wegen des in diesem Raum fehlenden "Verband komplett"-Signals eigentlich verletzt ist. Die in diesem Raum erfasste Wertsendung 44 gilt somit als aus dem Verband ausgeschieden.

Anders ist die Situation bei der Wertsendung 42 im Raum 24. Der RFID-Controller 50 sendet hier nur das Registrierungsaufforderungssignal RS, welches von dem Tag der Wertsendung 42 mit dem Identifizierungssignal IS beantwortet wird. Zugleich stellt aber der Tag fest, dass das "Verband komplett"-Signal hier nicht mehr vorliegt und löst daraufhin sofort die Aussendung der Warnsignale WS aus. In Reaktion auf diese Warnsignale 52 sind nun verschiedenste Szenarien denkbar. Angedeutet ist in der graphischen Darstellung der Figur 3, dass zum Beispiel ein Rolltor 54 sofort verschlossen wird und so die Person, die die Wertsendung 42 unbefugt aus dem Verband entfernt hat, in dem Raum 24 bis zum Eintreffen von Kontrollpersonal einsperrt. Es wäre aber auch denkbar, dass eine allgemeiner akustische Alarm in einer Überwachungszentrale ausgelöst wird.

Alternativ zu dieser Vorgehensweise wäre es auch möglich, dass bereits die RFID-Controller die Abwesenheit der Wertsendungen 42 und 44 aus dem Verband der übrigen Wertsendungen 30 bis 40 feststellen und einen entsprechenden Alarm generieren.

Weitere Ausführungsbeispiele sind natürlich in Anbetracht der vorstehend wiedergegebenen konkreten Ausführungsbeispiele leicht vorstellbar. Eine abschliessende Beschreibung all dieser ebenfalls möglichen Ausführungsbeispiele würde daher den Rahmen dieser Beschreibung sprengen. Allen Ausführungsbeispielen gemeinsam soll sein, dass ein Transportweg für ein Transportstück mit bestimmten Umgebungseigenschaften definiert ist, über deren Einhaltung durch Überwachung der für die jeweiligen Umgebungseigenschaft definierte Grenzwerte mittels einem mit dem Tag des Transportstücks gekoppelten "Sensor" gewacht wird. Das Wort "Sensor" ist dabei hier bewusst in Anführungszeichen gesetzt worden, weil als Umgebungseigenschaft im Sinne der vorliegenden Erfindung nicht nur physikalische Grössen, sondern eben auch Grössen wie die Integrität eines Verbandes von Transportstücken verstanden sein wollen.

## Patentansprüche

1. Verfahren zur Sicherstellung eines geeigneten Transportweges (TW) für ein Transportstück (2, 30 bis 44), bei dem dem Transportstück (2, 30 bis 44) ein aktiver RFID-Transponder (4) zugeordnet ist, der mit mindestens einem Sensorelement (8) gekoppelt ist, wobei das mindestens eine Sensorelement (8) mindestens eine Umgebungseigenschaft auf dem Transportweg (TW) detektiert und mittels des aktiven RFID-Transponders (4) eine Warnmeldung (WS) abgesetzt wird, wenn die mindestens eine Umgebungseigenschaft einen vordefinierten Grenzwert unter- oder überschreitet.

2. Verfahren nach Anspruch 1,
**dadurch gekennzeichnet, dass**
die mindestens eine Umgebungseigenschaft und das Sensorelement aus der nachfolgenden Gruppe ausgewählt ist:
a) Lichtstärke und Lichtsensor;
b) Temperatur und Temperatursensor;
c) Feuchtigkeit und Feuchtigkeitssensor;
d) Druck und Drucksensor;
e) Beschleunigung und Beschleunigungssensor;
f) Gaszusammensetzung und Gasanalysesensor;
g) Signalstärke eines RFID-Controllers und
Empfängsstärkeermittler; und
h) Zugehörigkeit zu einem Ensemble von RFID-Transpondern und Mittel zum Überprüfen des räumlichen Abstandes der im Ensemble definierten RFID-Transponder.

3. Verfahren nach Anspruch 1 oder 2,
**dadurch gekennzeichnet, dass**
die Warnmeldung (WS) als drahtlos übertragene Information und/oder als akustisches Signal und/oder als optisches Signal abgesetzt wird.

4. Verfahren nach einem der Ansprüche 1 bis 3,
**dadurch gekennzeichnet, dass**
ein Mittel zur Untersuchung einer Unter- oder Überschreitung des Grenzwertes mit einem vordefinierten Zeitversatz aktivierbar ist.

5. Verfahren nach einem der Ansprüche 1 bis 5,
**dadurch gekennzeichnet, dass**
ein Mittel zum Absetzen einer Warnmeldung (WS) mittels eines extern zugeführten Signals (PS) zumindest temporär deaktivierbar ist.

6. Bidirektionale Kommunikationseinheit (4) zur Sicherstellung eines geeigneten Transportweges (TW) für ein Transportstück (2, 30 bis 44) mit einem dem Transportstück (2, 30 bis 44) zuordenbaren aktiven RFID-Transponder (4), der mit mindestens einem Sensorelement (8) gekoppelt ist, wobei das mindestens eine Sensorelement (8) mindestens eine Umgebungseigenschaft auf dem Transportweg (TW) detektiert und der aktiven RFID-Transponders (4) ein Mittel (10) zum Absetzen einer Warnmeldung (WS) umfasst, wenn die mindestens eine Umgebungseigenschaft einen vordefinierten Grenzwert unter- oder überschreitet.

7. Bidirektionale Kommunikationseinheit nach Anspruch 6,
**dadurch gekennzeichnet, dass**
die mindestens eine Umgebungseigenschaft und das Sensorelement aus der nachfolgenden Gruppe ausgewählt ist:
a) Lichtstärke und Lichtsensor;
b) Temperatur und Temperatursensor;
c) Feuchtigkeit und Feuchtigkeitssensor;
d) Druck und Drucksensor;
e) Beschleunigung und Beschleunigungssensor;
f) Gaszusammensetzung und Gasanalysesensor;
g) Signalstärke eines RFID-Controllers und
Empfängsstärkeermittler; und
h) Zugehörigkeit zu einem Ensemble von RFID-Transpondern und Mittel zum Überprüfen des räumlichen Abstandes der im Ensemble definierten RFID-Transponder.

8. Bidirektionale Kommunikationseinheit nach Anspruch 6 oder 7, **dadurch gekennzeichnet, dass**
mittels des Mittels zum Absetzen der Warnmeldung die Warnmeldung als drahtlos übertragene Information und/oder als akustisches Signal und/oder als optisches Signal abgesetzbar ist.

9. Bidirektionale Kommunikationseinheit nach einem der Ansprüche 6 bis 8, **dadurch gekennzeichnet, dass**
ein Mittel zur Untersuchung einer Unter- oder Überschreitung des Grenzwertes mit einem vordefinierten Zeitversatz aktivierbar ist.

10. Verfahren nach einem der Ansprüche 6 bis 9,
**dadurch gekennzeichnet, dass**
ein Mittel zum Absetzen einer Warnmeldung (WS) mittels eines extern zugeführten Signals (PS) zumindest temporär deaktivierbar ist.
